# EUROPÄISCHE PATENTSCHRIFT

(11) **EP 0 279 931 B1**
(45) Veröffentlichungstag und Bekanntmachung des Hinweises auf die Patenterteilung: **11.03.1992**
(21) Anmeldenummer: 87118372.9
(22) Anmeldetag: 11.12.1987
(51) Int. Cl.: F04B 43/06

(54) **Membranpumpvorrichtung**
Membrane pump
Pompe à membrane

(30) Priorität: 27.02.1987 DE 3706338
(43) Veröffentlichungstag der Anmeldung: 31.08.1988
(73) Patentinhaber: J. Wagner GmbH, 88677 Markdorf (DE); WAGNER INTERNATIONAL AG, 9450 Altstätten (CH)
(72) Erfinder: Maier, Martin, Dr.-Ing., D-7140 Ludwigsburg (DE); Sayer, Heinz, Dipl.-Ing. (FH), D-7141 Erdmannshausen (DE); Gebauer, Gerhard, Dipl.-Ing. (FH), D-7775 Bermatingen (DE)
(74) Vertreter: Engelhardt, Guido, Dipl.-Ing.

(56) Entgegenhaltungen:
- WO-A-81/02629
- CH-A- 634 129
- DD-A- 112 601
- DE-A- 3 122 778
- DE-A- 3 151 764
- DE-B- 2 104 783
- GB-A- 1 487 053

## Beschreibung

Die Erfindung bezieht sich auf eine Membranpumpvorrichtung mit einer ersten Kammer für die zu pumpende Flüssigkeit, die dieser über ein Einlaßventil zuführbar und über ein Auslaßventil entnehmbar ist, einer zweiten Kammer für Antriebsflüssigkeit, die von der ersten Kammer durch eine bewegliche Membran getrennt ist, sowie mit einem die Antriebsflüssigkeit abwechselnd unter Druck setzenden und entspannenden oszillierend angetriebenen Antriebskolben und mit einer Vorratskammer für die Antriebsflüssigkeit, die an die zweite Kammer über eine Rücklaufleitung mit einem in diese eingesetzten Druckbegrenzungsventil zum Ablassen von Antriebsflüssigkeit bei Pumpflüssigkeitsdrosselung in die Vorratskammer und über eine Nachfüll-Leitung mit Nachfüllventil zur Ergänzung von Antriebsflüssigkeit bei erneuter Entnahme angeschlossen ist.

Pumpvorrichtungen dieser Art sind beispielweise durch die DE-B-2104783 bekannt und haben sich in der Praxis gut bewährt. Das Fördervolumen dieser Membranpumpen ist jedoch Schwankungen unterworfen, da einerseits die die Membran beaufschlagende Antriebsflüssigkeit mit Luftbläschen angereichert und somit relativ elastisch ist, andererseits die Auswölbung der Membran in der ersten Kammer u. a. von dem Widerstand in der Druckleitung sowie dem Öffnungsdruck des Druckbegrenzungsventils in der Rücklaufleitung abhängig ist. Ein konstanter Förderstrom und damit eine hohe Einstellkonstanz ist daher vielfach nicht gegeben, auch läßt sich eine oftmals erforderliche Reproduzierbarkeit nicht verwirklichen.

Durch die CH-A-634 129 ist es bei einer Membranpumpe des weiteren bekannt, an deren Membran eine Platte anzubringen, die mit einem im Pumpengehäuse angeordneten Schaltstift zusammenwirkt und mit diesem einen berührungslosen Endschalter bildet. Über eine elektrische Steuerleitung ist der Schaltstift an ein in eine Zuführungsleitung eingesetztes Elektromagnetventil angeschlossen. Bei einer zu starken Ausbiegung der Membran aufgrund fehlender Hydraulikflüssigkeit in deren Arbeitsraum wird hierbei das Elektromagnetventil selbsttätig geöffnet, die fehlende Hydraulikflüssigkeit wird somit ausgeglichen. Eine Regelung des Fördervolumens der Membranpumpe ist auf diese Weise jedoch nicht möglich.

Aufgabe der Erfindung ist es daher, die Pumpvorrichtung der eingangs genannten Art in der Weise zu verbessern, daß deren jeweiliges Fördervolumen mit einfachen Mitteln, aber äußerst exakt zu erfassen ist und verändert werden kann, so daß diese Pumpen auch als Dosierpumpen mit hoher Einstellkonstanz und genauer Reproduzierbarkeit zu verwenden sind. Der Bauaufwand, mit dem dies zu verwirklichen ist, soll gering gehalten werden, dennoch soll eine Volumensmessung bei jedem Hub der Membran möglich und kurzfristig in Abhängkeit von dem ermittelten Wert soll eine Anpassung an eine einstellbare Vorgabe zu bewerkstelligen sein.

Gemäß der Erfindung wird dies dadurch erreicht, daß zur Messung der Auswölbung der Membran in dieser in dem durch die Antriebsflüssigkeit verstellbaren Bereich ein Signalgeber und in dem die Membran aufnehmenden Gehäuse ein diesem zugeordneter im wesentlichen auf gleicher Höhe gegenüberliegend angeordneter Signalaufnehmer eingesetzt sind, dessen Signale außerhalb der Membranpumpvorrichtung auswertbar und überwachbar sind.

Zweckmäßig ist es hierbei, den Signalgeber durch einen in oder auf der Membran angeordneten Permanentmagneten zu bilden und den Signalaufnehmer als magneto-resistiven Sensor auszubilden.

Des weiteren ist es angebracht, bei einer mit einer Verdickung versehenen Membran den Signalgeber in der Verdickung vorzugsweise auf der dem Signalaufnehmer zugekehrten Seite und den Signalaufnehmer in dem die zweite Kammer der Pumpvorrichtung begrenzenden Gehäuse anzuordnen, beispielsweise in eine in dieses eingearbeitete Bohrung einzusetzen.

Vorteilhaft ist es ferner, den Signalaufnehmer zur Auswertung der Signale mittels einer Steuerleitung an einen Regler anzuschließen, der einen einstellbaren Sollwertbereich und eine digitale oder analoge Meßwertanzeige aufweisen sollte.

Zur Einstellung, vorzugsweise zur Konstanthaltung des Fördervolumens der Pumpvorrichtung kann in einfacher Weise das in die Rücklaufleitung eingesetzte Druckbegrenzungsventil mit einem Stellmotor oder einem Stellglied versehen werden, der über eine Steuerleitung an den Regler angeschlossen und in Abhängigkeit von einem Soll-Ist-Wert- Vergleich mit diesem verstellbar ist.

Wird eine Membranpumpvorrichtung gemäß der Erfindung ausgebildet, so ist es mit einfachen Mitteln möglich, den jeweiligen Verstellweg der Membran zu messen und damit das Fördervolumen zu bestimmen, so daß dieses kurzfristig an einen vorgegebenen Sollwert anzupassen ist. Werden nämlich in der Membran ein Signalgeber und in dem Gehäuse ein mit diesem zusammenwirkender Signalaufnehmer angeordnet, so sind die aufgenommenen Signale leicht auszuwerten und zu überwachen, das Fördervolumen der Membranpumpvorrichtung ist demnach jederzeit bekannt. Auch können entsprechende Veränderungen vorgenommen werden, um dieses konstant zu halten oder zu erhöhen oder zu reduzieren. Die vorschlagsgemäß ausgebildete Pumpvorrichtung ist somit auf diese Weise, zumel auch eine hohe Reproduzierbarkeit und eine exakte Förderkonstanz über einen langen Zeitraum zu bewerkstelligen sind, insbesondere als steuerbare Dosierpumpe einsetzbar. Die meist unumgänglichen unterschiedlichen Auswölbungen der Membran können somit mit einfachen Mitteln kurzfristig ausgeglichen werden.

In der Zeichnung ist in schematischer Darstellung ein Ausführungsbeispiel einer gemäß der Erfindung ausgebildeten Membranpumpvorrichtung dargestellt, das nachfolgend im einzelnen erläutert ist.

Die mit 1 bezeichnete Membranpumpvorrichtung dient zur Förderung einer in einem Vorratsbehälter 7 angesammelten Flüssigkeit zu einem nicht gezeigten Verbraucher oder einer Abfüllstation und besteht im wesentlichen aus einer zwischen zwei Gehäusen 2 und 3 eingespannten beweglichen Membran 4, die durch Schrauben 19 fest miteinander verspannt sind. Auf diese Weise sind eine erste Kammer 5 für die zu fördernde Flüssigkeit und eine von dieser durch die Membran getrennt zweite Kammer 6 gebildet, die mit Antriebsflüssigkeit gefüllt ist. Zum Antrieb der Membran 4 ist ein Kolben 13 vorgesehen, der oszillierend von einer Schrägscheibe 14 betätigt wird, so daß die Membran 4 durch die in der zweiten Kammer 6 befindliche Antriebsflüssigkeit abwechselnd unter Druck gesetzt und entspannt wird.

Die zu fördernde Flüssigkeit wird bei einem Saughub der Membran 4 über eine Saugleitung 8 und ein in dieser eingesetztes sich dabei öffnendes Einlaßventil 9 aus dem Vorratsbehälter 7 in die erste Kammer 5 gesaugt. Bei einem nachfolgenden Druckhub wird die angesaugte Flüssigkeit über ein Auslaßventil 11, das bei dem Saughub geschlossen ist, in eine zu dem Verbraucher führende Druckleitung 10 gefördert.

Die die Antriebsflüssigkeit aufnehmende zweite Kammer 6 ist dagegen über eine Saugleitung 15 und ein in dieser angeordnetes Einlaßventil 16, das in unterschiedlicher Weise ausgebildet sein kann, an eine Vorratskammer 12 angeschlossen. Außerdem ist die zweite Kammer über eine Rücklaufleitung 17 und ein in dieser eingesetztes Druckbegrenzungsventil 18 mit der Vorratskammer 12 verbunden. Durch den Kolben 13 wird somit bei dessen Rückhub Antriebsflüssigkeit aus der Vorratskammer 12 in die zweite Kammer 6 gesaugt und wirkt bei dessen Vorhub als hydraulisches Gestänge auf die Membran 4 ein, die somit in synchrone oszillierende Bewegungen versetzt wird.

Die Auswölbung der Membran 4 in der ersten Kammer 5 wird einerseits durch den Widerstand in der Druckleitung 10 andererseits durch den Öffnungsdruck des Druckbegrenzungsventils 18 bestimmt, durch das je nach Vorspannung bei jeder Hubbewegung des Kolbens 13 mehr oder weniger Antriebsflüssigkeit aus der zweiten Kammer 6 in die Vorratskammer 12 abgeführt wird. Je mehr Antriebsflüssigkeit hierbei aus der zweiten Kammer 6 abströmt, um so geringer ist bei konstantem Widerstand in der Druckleitung 10 die Auswölbung der Membran 4 in die erste Kammer 5.

Um auf einfache Weise die jeweilige Auswölbung der Membran 4 messen und somit das jeweilige Fördervolumen der Membranpumpvorrichtung 1 kurzfristig bestimmten zu können, sind in der Membran 4, deren Randbereich 21 zwischen den Gehäusen 2 und 3 eingespannt ist und die einen beweglichen Bereich 22 sowie eine Verdickung 23 aufweist, bei dem gezeigten Ausführungsbeispiel in der Verdickung 23 ein Signalgeber 31 und in dem Gehäuse 3 ein mit diesem zusammenwirkender in einer Bohrung 24 eingesetzter Signalaufnehmer 32 angeordnet. Der Signalgeber 31 ist hierbei als Permanentmagnet und der Signalaufnehmer 32 als magneto-resistiver Sensor ausgebildet, die jeweilige Entfernung des Impulsgebers 31 von dem Impulsaufnehmer 32 und damit der Verstellung der Membran 4 ist somit mit Hilfe der magnetischen Kraftlinien ohne Schwierigkeiten kontinuierlich zu ermitteln und demnach das Fördervolumen der Membranpumpvorrichtung 1 zu bestimmen.

Dazu ist ein außerhalb der Membranpumpvorrichtung 1 angeordneter Regler 34 vorgesehen, der über eine Steuerleitung 33 an den Signalaufnehmer 32 angeschlossen ist. Die ermittelten Meßwerte können auf einer Analog- oder Digitalanzeige 35 des Reglers 34 abgelesen werden.

Über eine weitere Steuerleitung 37 ist der Regler 34 an einen Stellmotor 36 angeschlossen, der dem Druckbegrenzungsventil 18 zugeordnet ist. Da der Regler 34 einen einstellbaren Sollwertbereich aufweist, können die über die Steuerleitung 33 diesem zugeführten jeweiligen Ist-Werte mit einem einstellbaren Soll-Wert verglichen und es kann bei einer Abweichung das Druckbegrenzungsventil 18 entsprechend verstellt und damit die Menge der aus der zweiten Kammer 6 in die Vorratskammer 12 abströmenden Antriebsflüssigkeit verändert werden, so daß auf diese Weise das Fördervolumen der Membranpumpvorrichtung 1 auch bei sich verändernden Widerständen in der Druckleitung 10 ohne Schwierigkeiten über einen langen Zeitraum konstant gehalten und den jeweiligen Gegebenheiten angepaßt werden kann.

## Patentansprüche

1. Membranpumpvorrichtung mit einer ersten Kammer für die zu pumpende Flüssigkeit, die dieser über ein Einlaßventil (9) zuführbar und über ein Auslaßventil (11) entnehmbar ist, einer zweiten Kammer (6) für Antriebsflüssigkeit, die von der ersten Kammer durch eine bewegliche Membran (4) getrennt ist, sowie mit einem die Antriebsflüssigkeit abwechselnd unter Druck setzenden und entspannenden oszillierend angetriebenen Antriebskolben (13) und mit einer Vorratskammer (12) für die Antriebsflüssigkeit, die an die zweite Kammer über eine Rücklaufleitung (17) mit einem in diese eingesetzten Druckbegrenzungsventil zum Ablassen von Antriebsflüssigkeit bei Pumpflüssigkeitsdrosselung in die Vorratskammer (12) und über eine Nachfüll-Leitung (15) mit Nachfüllventil (16) zur Ergänzung von Antriebsflüssigkeit bei erneuter Entnahme angeschlossen ist,
**dadurch gekennzeichnet,**
daß zur Messung der jeweiligen Auswölbung der Membran (4) in dieser in dem durch die Antriebsflüssigkeit verstellbaren Bereich (22, 23) ein Signalgeber (31) und in dem die Membran (4) aufnehmenden Gehäuses (2, 3) ein diesem zugeordneter im wesentlichen auf gleicher Höhe gegenüberliegend angeordneter Signalaufnehmer (32) eingesetzt sind, dessen Signale außerhalb der Membranpumpvorrichtung (1) auswertbar und überwachbar sind.

2. Membranpumpvorrichtung nach Anspruch 1,
**dadurch gekennzeichnet,**
daß der Signalgeber (31) durch einen in oder auf der Membran (4) angeordneten Permanentmagneten gebildet ist.

3. Membranpumpvorrichtung nach Anspruch 1 oder 2,
**dadurch gekennzeichnet,**
daß der Signalaufnehmer (32) als magneto-resistiver Sensor ausgebildet ist.

4. Membranpumpvorrichtung nach einem oder mehreren der Ansprüche 1 bis 3,
**dadurch gekennzeichnet,**
daß bei einer mit einer Verdickung (23) versehenen Membran (4) der Signalgeber (31) in der Verdickung (23) vorzugsweise auf der dem Signalaufnehmer (32) zugekehrten Seite angeordnet ist.

5. Membranpumpvorrichtung nach einem oder mehreren der Ansprüche 1 bis 4,
**dadurch gekennzeichnet,**
daß der Signalaufnehmer (32) in dem die zweite Kammer (6) der Pumpvorrichtung (1) begrenzenden Gehäuse (3) angeordnet, beispielsweise in eine in dieses eingearbeiteten Bohrung (24) eingesetzt ist.

6. Membranvorrichtung nach einem oder mehreren der Ansprüche 1 bis 5,
**dadurch gekennzeichnet,**
daß der Signalaufnehmer (32) zur Auswertung der Signale mittels einer Steuerleitung (33) an einen Regler (34) angeschlossen ist.

7. Membranpumpvorrichtung nach Anspruch 6,
**dadurch gekennzeichnet,**
daß der Regler (34) einen einstellbaren Sollwertbereich aufweist.

8. Membranpumpvorrichtung nach Anspruch 6 oder 7,
**dadurch gekennzeichnet,**
daß der Regler (34) mit einer digitalen oder analogen Meßwertanzeige (35) versehen ist.

9. Membranpumpvorrichtung nach einem oder mehreren der Ansprüche 6 bis 8,
**dadurch gekennzeichnet,**
daß zur Einstellung, vorzugsweise zur Konstanthaltung des Fördervolumens der Pumpvorrichtung (1) das in die Rücklaufleitung (17) eingesetzte Druckbegrenzungsventil (18) mit einem Stellmotor (36) oder einem Stellglied versehen ist, der über eine Steuerleitung (37) an den Regler (34) angeschlossen und in Abhängigkeit von einem Soll-Ist-Wert Vergleich durch diesen verstellbar ist.

## Claims

1. Diaphragm pump fixture with a first chamber for the displacement fluid which gains access to this chamber via an inlet valve (9) and can be removed via an outlet valve (11), said fixture also having a second chamber for the operating fluid, separated from the first chamber by a flexible diaphragm (4) and having an oscillating, driven input piston (13) which pressurizes and relieves pressure in the operating fluid by means of a reciprocal action, said fixture also having a supply vessel (12) for the operating fluid which is connected to the second chamber by a non-return lead (17), in which a pressure relief valve is situated, said valve having the function of draining the operating fluid into the supply vessel (12) when expelling the displacement fluid and having a top-up lead (15) with top-up valve (16) to supplement the operating fluid level when more fluid is drained off,
**characterized in that,**
in order to measure the prevailing convex extent of the diaphragm (4), a signal transmitter (31) is arranged in the diaphragm within the adjustment range (22, 23) determined by the operating fluid, opposite which and at the same height as which a corresponding signal sensor (32) is arranged in the housing (2, 3) of the diaphragm (4), whereby these signals can be evaluated and monitored from outside the diaphragm pump fixture (1).

2. Diaphragm pump fixture as claimed in claim 1,
**characterized in that**
the signal transmitter (31) is arranged as one permanent magnet located in or upon the diaphragm (4).

3. Diaphragm pump fixture as claimed in claim 1 or 2,
**characterized in that**
the signal sensor (32) is arranged as a magneto-resistive sensor.

4. Diaphragm pump fixture as claimed in one or more of claims 1 to 3,
**characterized in that**
in the case of diaphragms (4) with a thickened area (23) the signal transmitter (31) in the thickened area (23) is preferably arranged on the side opposite the signal sensor (32).

5. Diaphragm pump fixture as claimed in one or more of claims 1 to 4,
**characterized in that**
the signal sensor (32) is arranged in the housing (3) enclosing the second chamber (6) of the pump fixture (1), being located, by way of example, in a bore (24) machined into this housing.

6. Diaphragm pump fixture as claimed in one or more of claims 1 to 5,
**characterized in that**
the signal sensor (32) for evaluating the signal is connected to a controller (34) by means of a control lead (33).

7. Diaphragm pump fixture as claimed in claim 6,
**characterized in that**
the controller (34) has an adjustable nominal range.

8. Diaphragm pump fixture as claimed in claim 6 or 7,
**characterized in that**
the controller (34) is equipped with a digital or analogue display unit (35) for measured values.

9. Diaphragm pump fixture as claimed in one or more of claims 6 to 8,
**characterized in that**
to adjust and preferably to maintain at a constant level the displacement volume of the pump fixture (1), the pressure relief valve (18) installed in the return lead (17) is equipped with a servo motor (36) or a servo element, said servo device being attached to the controller (34) by means of a control lead (37) whereby the displacement volume is varied by this device as a function of ongoing comparison between nominal and actual values.

## Revendications

1. Pompe à membrane renfermant une première chambre destinée au liquide à refouler qui atteint la pompe par une vanne d'arrivée (9) et qui la quitte par une vanne de sortie (11), une deuxième chambre (6) destinée au liquide d'entraînement et séparée de la première par une membrane mobile (4) ainsi qu'un piston d'entraînement (13) dont le mouvement de va et vient met sous pression et décharge alternativement le liquide d'entraînement, et une chambre de réserve (12) pour le liquide d'entraînement communiquant avec la deuxième chambre premièrement par une conduite de retour (17) à laquelle est incorporé un limiteur de pression qui permet d'évacuer le liquide d'entraînement vers la chambre de réserve (12) afin de réduire le refoulement du liquide, et deuxièmement par une conduite de remplissage (15) avec vanne de remplissage (16) permettant de refaire le plein,
se caractérisant par le fait que
pour la mesure du bombement respectif de la membrane (4), celle-ci renferme dans l'espace (22, 23) réglable à l'aide du liquide d'entraînement, un transmetteur de signal (31), tandis que le boîtier (2, 3) renfermant la membrane (4) comporte un capteur de signal (32) qui lui est attribué et disposé autant que possible au même niveau que le transmetteur et en face de celui-ci et dont les signaux se laissent évaluer et surveiller en dehors de la pompe à membrane (1).

2. Pompe à membrane d'après la revendication 1,
se caractérisant par le fait que
le transmetteur de signal (31) est formé par un aimant permanent disposé dans ou sur la membrane (4).

3. Pompe à membrane d'après la revendication 1 ou 2,
se caractérisant par le fait que
le capteur de signal (32) est formé par un capteur magnétorésistif.

4. Pompe à membrane d'après une ou plusieurs des revendications 1 à 3,
se caractérisant par le fait que
sur une membrane (4) munie d'un épaississement (23), le transmetteur de signal (31) est logé dans l'épaississement (23), de préférence sur la face opposée au capteur de signal (32).

5. Pompe à membrane d'après une ou plusieurs des revendications 1 à 4,
se caractérisant par le fait que
le capteur de signal (32) est disposé dans le boîtier (3) limitant la deuxième chambre (6) de la pompe (1), par exemple dans un alésage (24) qui y est pratiqué.

6. Pompe à membrane d'après une ou plusieurs des revendications 1 à 5,
se caractérisant par le fait que
pour l'évaluation des signaux, le capteur de signal (32) est lié par une ligne de commande (33) à un régulateur (34).

7. Pompe à membrane d'après la revendication 6,
se caractérisant par le fait que
le régulateur (34) possède une plage de réglage nominale.

8. Pompe à membrane d'après la revendication 6 ou 7,
se caractérisant par le fait que
le régulateur (34) est équipé d'un affichage digital ou analogique (35) des valeurs mesurées.

9. Pompe à membrane d'après une ou plusieurs des revendications 6 à 8,
se caractérisant par le fait que
pour la régulation, de préférence la stabilisation du débit de la pompe à membrane (1), le limiteur de pression (18) monté dans la conduite de retour (17) est muni d'un moteur de réglage (36) ou d'un élément de réglage qui est lié au régulateur (34) par une ligne de commande (37) et qui est actionné par le régulateur en fonction d'une comparaison des valeurs nominale/effective.
